# FASCICULE DE BREVET EUROPEEN

(11) **EP 2 572 758 B1**
(45) Date de publication et mention de la délivrance du brevet: **03.07.2019**
(21) Numéro de dépôt: 12186120.7
(22) Date de dépôt: 26.09.2012
(51) Int. Cl.: A62B 35/00

(54) **Harnais d'encordement comportant un anneau d'accrochage fixe à la ceinture**
Sicherheitsgurt mit einem Ring, der am Gurt befestigt ist
Harness comprising a fastening ring attached to the belt

(30) Priorité: 26.09.2011 FR 1158574
(43) Date de publication de la demande: 27.03.2013
(73) Titulaire: DECATHLON, 59650 Villeneuve d'Ascq (FR)
(72) Inventeur: Faussurier, Guillaume, 74310 Les Houches (FR)
(74) Mandataire: Balesta, Pierre

(56) Documents cités:
- EP-A2- 1 712 259
- WO-A1-2008/001068
- FR-A1- 2 859 913
- FR-A1- 2 956 980

## Description

### Arrière-plan de l'invention

La présente invention concerne le domaine des harnais d'encordement, également appelés baudriers d'encordement, qui sont notamment destinés à la pratique de l'escalade, de l'alpinisme et de la spéléologie.

Elle concerne plus particulièrement, mais pas exclusivement, les harnais d'encordement.

Un tel harnais est notamment divulgué dans FR 2 859 913 (mode de réalisation de la figure 3).

Ce harnais comporte une ceinture présentant une première bande ventrale, ainsi qu'un premier et un deuxième tours de cuisse reliés entre eux par l'intermédiaire d'une sangle continue fixée à la ceinture.

De manière connue, la ceinture prend appui contre le corps du grimpeur, tandis que les tours de cuisse entourent les cuisses du grimpeur.

Comme on le constate en se référant à la figure 3 de cet art antérieur, ce harnais est de conception simple puisque le pontet d'accrochage 14 qui permet de relier un équipement au harnais, par exemple une corde ou tout autre équipement d'escalade, est constitué par une portion de la sangle reliant les tours de cuisse 11A, 11B.

Un tel harnais d'entrée de gamme présente toutefois plusieurs inconvénients. Tout d'abord, ce harnais pose un problème au niveau de l'assurage : la sangle formant pontet 14 a tendance à se plier et de se retrouver dans un plan horizontal. Par suite, lorsque l'on équipe ce harnais avec mousqueton muni d'un appareil d'assurage type 8, ce dernier se retrouve désaxé de 90° ce qui rend son utilisation particulièrement inconfortable. La personne équipée de ce harnais qui est chargée d'assurer le grimpeur risque donc de se fatiguer rapidement. Plus généralement, les équipements fixés à la sangle formant pontet 14 sont le plus souvent mal positionnés par rapport aux bras du grimpeur, ce qui est de nature à rendre inconfortable l'utilisation de l'équipement.

D'autres harnais d'encordement sont connus des documents WO 2008/001068 A1, EP 1 712 259 A2 et FR 2 956 980 A1.

### Objet et résumé de l'invention

Un but de l'invention est de proposer un harnais d'encordement de réalisation simple qui permet de positionner correctement les équipements fixés au pontet.

L'invention atteint son but par le fait que le harnais comporte en outre un anneau d'accrochage, distinct de la sangle, qui est fixé directement à la ceinture et qui entoure au moins la sangle et la première bande ventrale.

Ainsi, selon l'invention, le pontet d'accrochage est constitué par l'anneau d'accrochage rapporté et non pas par la portion de la sangle reliant les tours de cuisse. Cet anneau d'accrochage s'étend dans un plan sensiblement vertical, grâce à quoi l'équipement est bien positionné. Par exemple, grâce à l'invention, l'appareil d'assurage de type 8 se positionne correctement dans un plan sagittal par rapport à l'utilisateur ce qui améliore le confort d'utilisation lors d'une opération d'assurage.

Selon l'invention, l'anneau d'accrochage est fixé solidairement à la ceinture, ce qui signifie que l'anneau d'accrochage est solidaire de la ceinture. De préférence, l'anneau d'accrochage est cousu à la ceinture. Encore de préférence, l'anneau d'accrochage présente une portion inférieure fixée à la ceinture, grâce à quoi l'ouverture définie par l'anneau d'accrochage s'étend au-dessus de la ceinture, ce qui facilite encore la fixation d'un équipement à l'anneau d'accrochage.

Avantageusement, l'anneau d'accrochage est fixé solidairement à la ceinture.

En outre, les tours de cuisse sont de préférence reliés entre eux uniquement par la sangle continue.

Un autre intérêt de l'invention est qu'en cas de rupture de la ceinture, l'anneau d'accrochage formant pontet est toujours solidaire de la sangle maintenant les tours de cuisse.

Avantageusement, ladite sangle entoure au moins la première bande ventrale, ce qui permet de reporter la charge des cuisses sur la ceinture, et ce sans aucune discontinuité de la sangle. Autrement dit, la sangle passe au-dessus de la première bande ventrale, tout en traversant l'anneau d'accrochage.

De préférence, la sangle épouse le bord de la première bande ventrale à l'endroit où la sangle passe au-dessus de la première bande ventrale. Un intérêt est d'améliorer le report de la charge des cuisses sur la ceinture.

Un autre intérêt est que la charge appliquée sur l'anneau d'accrochage se répartit aussi bien sur la ceinture que sur les cuisses.

Avantageusement, l'anneau d'accrochage s'étend autour d'un axe qui est sensiblement parallèle à la première bande ventrale, de sorte que l'anneau d'accrochage s'étend dans un plan sensiblement vertical.

De préférence le diamètre de l'anneau d'accrochage est au moins une fois et demie plus grand que la largeur de la première bande ventrale. Un intérêt est de pouvoir fixer simplement et rapidement un mousqueton à l'anneau d'accrochage.

De manière particulièrement avantageuse, la ceinture comporte en outre une seconde bande ventrale fixée à la première bande ventrale, et l'anneau d'accrochage est fixé entre la première bande ventrale et la deuxième bande ventrale. La ceinture comporte une bande qui est repliée sur elle-même à l'une des extrémités de la ceinture. De préférence, la partie repliée constitue la deuxième bande ventrale.

Ainsi, grâce à l'invention, l'anneau d'accrochage est pris en sandwich entre les première et deuxième bandes ventrales de la ceinture grâce à quoi on améliore la tenue de l'anneau d'accrochage et la robustesse du harnais. De préférence, la seconde bande ventrale est une portion d'extrémité de la ceinture et s'étend depuis l'extrémité de la première bande ventrale. De préférence, la première et la deuxième bandes ventrales sont fixées ensemble selon leurs longueurs par le biais d'au moins une couture. Selon une autre variante, les première et deuxième bandes ventrales pourraient toutefois être constituées de deux bandes distinctes.

Avantageusement, la sangle présente un brin qui est fixé entre la première bande ventrale et la deuxième bande ventrale, de manière à renforcer la fixation de la sangle à la ceinture.

Selon un mode de réalisation préféré, le brin, la première bande ventrale et la deuxième bande ventrale sont fixés ensemble par le biais d'au moins une première couture.

Avantageusement, la sangle présente un autre brin, et la première bande ventrale est également fixée entre cet autre brin et la deuxième bande ventrale. Cet agencement permet d'améliorer encore la solidité de la fixation entre la ceinture, l'anneau d'accrochage et la sangle.

De préférence, l'autre brin, la première bande ventrale et la deuxième bande ventrale sont reliées ensemble par le biais d'une deuxième couture.

### Brève description des dessins

L'invention sera mieux comprise à la lecture de la description qui suit d'un mode de réalisation de l'invention donné à titre d'exemple non limitatif, en référence aux dessins annexés, sur lesquels :
- La figure **1** est une vue en perspective d'un harnais d'encordement conforme à la présente invention ;
- La figure **2** est une vue de détail de l'anneau d'accrochage fixé aux première et deuxième bandes ventrales ; et
- La figure **3** est une vue de dessus de l'anneau d'accrochage de la figure **2**.

### Description détaillée de l'invention

La figure **1** représente un harnais d'encordement **10** conforme à la présente invention. Il comporte une ceinture ajustable **12** constitué en l'espèce d'une bande **14** destinée à entourer le ventre de l'utilisateur. La ceinture **12** comporte une portion dorsale épaisse qui est traversée par la bande **14**. Cette portion dorsale **16** est destinée à prendre appui contre le bas du dos de l'utilisateur.

La ceinture **12** comporte également une boucle de réglage **18** à laquelle est fixée la bande **14**, cette boucle de réglage permettant de régler le tour de taille. Comme on le voit plus particulièrement sur la figure **2**, la ceinture **12** présente une première extrémité **12**a fixée à la boucle et une seconde extrémité **12**b pouvant coulisser par rapport à la boucle afin de permettre le réglage du tour de taille.

Si l'on se réfère encore à la figure **2**, on note que la première extrémité **12**a de la ceinture est constituée par un pli de la bande **14** enserrant une partie de retenue **19** de la boucle **18**. La bande **14** passe dans la boucle **18** tout en étant repliée sur elle-même de sorte que la bande **14** de la ceinture présente une première bande ventrale **20** et une seconde bande ventrale **22** fixées l'une à l'autre, face contre face, depuis la première extrémité **12**a de la ceinture. Les première et seconde bandes ventrales **20**, **22** sont destinées à être disposées du côté du ventre de l'utilisateur, la seconde bande ventrale étant celle qui est la plus proche du corps de l'utilisateur.

En se référant à nouveau à la figure **1**, on remarque que le harnais **10** comporte en outre un premier et un deuxième tours de cuisse **24**, **26** reliés l'un à l'autre par l'intermédiaire d'une sangle continue **28** solidaire de la ceinture **12**. Plus précisément, les premier et deuxième tours de cuisse **24**,**26** sont reliés entre eux uniquement par le biais de cette sangle continue **28**.

Les tours de cuisse **24**,**26** sont également reliés à la portion dorsale **16** par le biais de sangles auxiliaires **30**,**32**. Les extrémités **28**a, **28**b de la sangle continue **28** sont pourvues de boucles de réglage **34**, **36** permettant de régler la distance entre la ceinture et les tours de cuisse **24**, **26**.

Conformément à l'invention, le harnais **10** comporte en outre un anneau d'accrochage **40**, distinct de la sangle continue **28**, qui est fixé directement à la ceinture **12** et qui entoure la sangle **28** et la première bande ventrale **20**. Autrement dit, selon l'invention, l'anneau d'accrochage n'est pas constitué par une portion de la sangle continue **28**. Plus précisément, l'anneau d'accrochage **40** s'étend autour d'un axe **A** qui est sensiblement parallèle à la première bande ventrale **20**. L'anneau d'accrochage est par ailleurs fixé solidairement à la ceinture.

Comme on le comprend à l'aide de la figure **1**, cet anneau d'accrochage **40** est destiné à retenir un équipement telle une corde **42**, un mousqueton ou tout autre équipement utilisé par les grimpeurs. Pour ce faire, on choisira un anneau d'accrochage **40** sont le diamètre est sensiblement plus grand que la largeur de la première bande ventrale **20**, par exemple au moins une fois et demie la largeur **L** de la première bande ventrale **20** de manière à laisser suffisamment de place pour pouvoir fixer aisément un équipement à l'anneau d'accrochage.

Par ailleurs, on constate que la sangle continue **14** passe au-dessus de la ceinture de manière à entourer la première bande ventrale **20**. Comme on le voit sur la figure **2**, la sangle **14** épouse le bord de la première bande ventrale **20** à l'endroit où la sangle **14** passe au-dessus de la première bande ventrale **20**. Comme mentionné plus haut, cette configuration permet de reporter sur la ceinture **12** les efforts appliqués aux tours de cuisse **24**,**26**.

En se référant maintenant à la figure **3**, on constate que l'anneau d'accrochage **40** est fixé entre la première bande ventrale **20** et la deuxième bande ventrale **22**. Plus précisément, l'anneau d'accrochage présente une portion inférieure **40**a qui est prise en sandwich entre la première bande ventrale **20** et la deuxième bande ventrale **22**.

Si l'on s'intéresse maintenant plus spécifiquement à la sangle continue **28**, on voit sur la figure **1** que cette dernière présente un brin **44** qui s'étend entre la ceinture **12** et le deuxième tour de cuisse **26**, et qui est fixé entre la première bande ventrale **20** et la deuxième bande ventrale **22**. Le brin **44** est pris en sandwich entre la première bande ventrale **20** et la deuxième bande ventrale **22**. Cette configuration permet d'améliorer encore la fixation de la sangle **28** à la ceinture **12**.

La sangle continue **28** présente en outre un autre brin **46**, qui s'étend entre la ceinture **12** et le premier tour de cuisse **24**, cet autre brin **46** étant agencé de telle sorte que la première bande ventrale **20** est fixée entre cet autre brin **46** et la deuxième bande ventrale **22**. La première bande ventrale **20** est donc prise en sandwich entre la sangle **28** et la seconde bande ventrale **22**. Cette configuration permet d'améliorer encore la fixation solidaire de la sangle **28** à la ceinture **12.**

Dans cet exemple, le brin **44**, la première bande ventrale **20** et la deuxième bande ventrale **22** sont fixés ensemble par le biais d'une première couture **48**. L'autre brin **46**, la première bande ventrale **20** et la deuxième bande ventrale **22** étant fixés ensemble par le biais d'une deuxième couture.

En se référant à la figure **3**, on constate que l'anneau d'accrochage **40** est fixé à la seconde bande ventrale **22** par le biais d'une troisième couture **52**.

Comme on le constate sur la figure **1**, la fixation entre l'anneau d'accrochage **40**, la ceinture **12** et la sangle continue **28** permet de maintenir le pontet dans un plan sensiblement vertical. Ce positionnement avantageux de l'anneau d'accrochage **40** formant pontet permet ensuite de positionner correctement les équipements par rapport au harnais, ce qui permet d'améliorer le confort d'utilisation des équipements fixés au harnais.

## Revendications

1. Harnais d'encordement (10), notamment pour l'escalade, comportant :
• une ceinture (12) présentant une première bande ventrale (20);
• un premier et un deuxième tours de cuisse (24,26) reliés entre eux par l'intermédiaire d'une sangle continue (28) fixée directement à la ceinture; et
• un anneau d'accrochage (40) distinct de la sangle continue (28); **caractérisé en ce que** l'anneau d'accrochage (40) est fixé à la ceinture et entoure au moins la sangle (28) et la première bande ventrale (20).

2. Harnais d'encordement selon la revendication **1**, **caractérisé en ce que** ladite sangle (28) entoure au moins la première bande ventrale (20).

3. Harnais d'encordement selon la revendication **1** ou **2**, **caractérisé en ce que** l'anneau d'accrochage (40) s'étend autour d'un axe (A) qui est sensiblement parallèle à la première bande ventrale.

4. Harnais d'encordement selon l'une quelconque des revendications **1** à **3**, **caractérisé en ce que** le diamètre de l'anneau d'accrochage (40) est au moins une fois et demie plus grand que la largeur (L) de la première bande ventrale.

5. Harnais d'encordement selon l'une quelconque des revendications **1** à **4**, **caractérisé en ce que** la ceinture comporte en outre une seconde bande ventrale (22) fixée à la première bande ventrale (20), et **en ce que** l'anneau d'accrochage (40) est fixé entre la première bande ventrale et la deuxième bande ventrale.

6. Harnais d'encordement selon la revendication **5**, **caractérisé en ce que** la sangle présente un brin (44) qui est fixé entre la première bande ventrale (20) et la deuxième bande ventrale (22).

7. Harnais d'encordement selon la revendication **6**, **caractérisé en ce que** le brin (44), la première bande ventrale (20) et la deuxième bande ventrale (22) sont fixés ensemble par le biais d'au moins une première couture.

8. Harnais selon la revendication **6** ou **7**, **caractérisé en ce que** la sangle (28) présente un autre brin (46), et **en ce que** la première bande ventrale (20) est également fixée entre cet autre brin (46) et la deuxième bande ventrale (22).

9. Harnais selon la revendication **8**, **caractérisé en ce que** l'autre brin, la première bande ventrale (20) et la deuxième bande ventrale (22) sont reliées ensemble par le biais d'une deuxième couture.

## Patentansprüche

1. Sicherheitsgurt (10), insbesondere zum Klettern, umfassend:
• einen Gurt (12), der ein erstes ventrales Band (20) aufweist,
• eine erste und eine zweite Beinschlaufe (24, 26), die über ein durchgehendes Gurtband (28) miteinander verbunden sind, das direkt an dem Gurt befestigt ist, und
• einen Einhängering (40), der von dem durchgehenden Gurtband (28) verschieden ist,
**dadurch gekennzeichnet, dass** der Einhängering (40) an dem Gurt befestigt ist und mindestens das Gurtband (28) und das erste ventrale Band (20) umgibt.

2. Sicherheitsgurt nach Anspruch 1, **dadurch gekennzeichnet, dass** das Gurtband (28) mindestens das erste ventrale Band (20) umgibt.

3. Sicherheitsgurt nach Anspruch 1 oder 2, **dadurch gekennzeichnet, dass** sich der Einhängering (40) um eine Achse (A) erstreckt, die im Wesentlichen parallel zu dem ersten ventralen Band ist.

4. Sicherheitsgurt nach einem der Ansprüche 1 bis 3, **dadurch gekennzeichnet, dass** der Durchmesser des Einhängerings (40) mindestens eineinhalbmal so groß wie die Breite (L) des ersten ventralen Bands ist.

5. Sicherheitsgurt nach einem der Ansprüche 1 bis 4, **dadurch gekennzeichnet, dass** der Gurt ferner ein zweites ventrales Band (22) aufweist, das an dem ersten ventralen Band (20) befestigt ist, und dadurch, dass der Einhängering (40) zwischen dem ersten ventralen Band und dem zweiten ventralen Band befestigt ist.

6. Sicherheitsgurt nach Anspruch 5, **dadurch gekennzeichnet, dass** das Gurtband einen Strang (44) aufweist, der zwischen dem ersten ventralen Band (20) und dem zweiten ventralen Band (22) befestigt ist.

7. Sicherheitsgurt nach Anspruch 6, **dadurch gekennzeichnet, dass** der Strang (44), das erste ventrale Band (20) und das zweite ventrale Band (22) über mindestens eine erste Naht fest miteinander verbunden sind.

8. Sicherheitsgurt nach Anspruch 6 oder 7, **dadurch gekennzeichnet, dass** das Gurtband (28) einen anderen Strang (46) aufweist, und dadurch, dass das erste ventrale Band (20) ebenfalls zwischen diesem anderen Strang (46) und dem zweiten ventralen Band (22) befestigt ist.

9. Sicherheitsgurt nach Anspruch 8, **dadurch gekennzeichnet, dass** der andere Strang, das erste ventrale Band (20) und das zweite ventrale Band (22) über eine zweite Naht miteinander verbunden sind.

## Claims

1. A tie-in harness (10), in particular for climbing, including:
• a belt (12) having a first ventral band (20);
• a first and a second leg loops (24, 26) linked together by means of a continuous strap (28) directly attached to the belt; and
• a hooking ring (40) separate from the continuous strap (28);
**characterized in that** the hooking ring (40) is attached to the belt and surrounds at least the strap (28) and the first ventral band (20).

2. The tie-in harness according to claim 1, **characterized in that** said strap (28) surrounds at least the first ventral band (20).

3. The tie-in harness according to claim 1 or 2, **characterized in that** the hooking ring (40) extends about an axis (A) which is substantially parallel to the first ventral band.

4. The tie-in harness according to any one of claims 1 to 3, **characterized in that** the diameter of the hooking ring (40) is at least one and a half times larger than the width (L) of the first ventral band.

5. The tie-in harness according to any one of claims 1 to 4, **characterized in that** the belt further includes a second ventral band (22) attached to the first ventral band (20), and **in that** the hooking ring (40) is attached between the first ventral band and the second ventral band.

6. The tie-in harness according to claim 5, **characterized in that** the strap has a strand (44) which is attached between the first ventral band (20) and the second ventral band (22).

7. The tie-in harness according to claim 6, **characterized in that** the strand (44), the first ventral band (20) and the second ventral band (22) are attached together by means of at least one first seam.

8. The tie-in harness according to claim 6 or 7, **characterized in that** the strap (28) has another strand (46), and **in that** the first ventral strap (20) is also attached between this other strand (46) and the second ventral band (22).

9. The tie-in harness according to claim 8, **characterized in that** the other strand, the first ventral band (20) and the second ventral band (22) are linked together through a second seam.
